# FASCICULE DE BREVET EUROPEEN

(11) **EP 3 882 172 B1**
(45) Date de publication et mention de la délivrance du brevet: **09.08.2023**
(21) Numéro de dépôt: 21162939.9
(22) Date de dépôt: 16.03.2021
(51) Int. Cl.: B65D 41/34, B65D 55/16

(54) **BOUCHON POUR RECIPIENT A COL FILETE MUNI D'UN ORGANE DE BLOCAGE PAR APPUI**
KAPPE FÜR EINEN BEHÄLTER MIT EINEM GEWINDEHALS, DER MIT EINEM BLOCKIERORGAN DURCH DRÜCKEN VERSEHEN IST
CAP FOR CONTAINER WITH THREADED NECK PROVIDED WITH A LOCKING MEMBER BY SUPPORT

(30) Priorité: 19.03.2020 FR 2002691
(43) Date de publication de la demande: 22.09.2021
(73) Titulaire: United Caps France, 39570 Messia-sur-Sorne (FR)
(72) Inventeur: CONTANT, Alexi, 21800 CHEVIGNY SAINT SAUVEUR (FR)
(74) Mandataire: Novagraaf Technologies

(56) Documents cités:
- EP-A2- 1 529 736
- WO-A2-2009/002057
- JP-A- 2008 056 246
- TW-A- 201 144 172

## Description

### Domaine technique de l'invention

La présente invention concerne un bouchon pour récipient à col fileté. L'invention concerne plus particulièrement un bouchon qui est inséparable du récipient même lorsque le bouchon est ouvert.

### Arrière-plan technique

Il est connu qu'un récipient à col fileté tel qu'une bouteille peut être muni d'un col sur lequel est fixé par vissage un bouchon. Le terme de récipient désigne ici toute sorte de contenants, sans limitation de forme ni d'utilisation. Le bouchon comporte par exemple un corps de bouchon comprenant une jupe de forme tubulaire et un plateau relié à sa périphérie à la jupe et destiné à venir recouvrir l'ouverture du col. La jupe comporte un filet disposé à l'intérieur, destiné à venir en prise avec une forme complémentaire du col d'un récipient.

La jupe est fréquemment prolongée par une bague d'inviolabilité destinée à venir en prise avec une collerette du col. La bague d'inviolabilité est reliée à la jupe par des ponts entre lesquels s'étendent des séparations traversantes. Lors de l'ouverture du bouchon, la bague d'inviolabilité reste accrochée à la collerette et se détache de la jupe par la rupture des ponts. Ceci permet de montrer que le flacon a déjà été ouvert.

Récemment, les nouvelles directives européennes ont mis en place une norme exigeant que les bouchons basiques tels que décrits ci-dessus doivent désormais être reliés au col de la bouteille, afin de limiter l'impact de la pollution sur l'environnement par rejet de ces bouchons.

Ainsi, le développement de certains récipients ne sera possible que dans la mesure où leur bouchon est attaché au reste du récipient afin qu'ils ne soient plus séparés, perdus dans la nature et ensuite ingérés par des animaux. C'est dans ce contexte que nous avons vu développer des bouchons qui sont inséparables du récipient, quel que soit leur état de fermeture ou d'ouverture.

Ces bouchons inséparables, dits bouchons de nouvelle génération, comprennent les mêmes éléments que des bouchons conventionnels sauf que le corps de bouchon est lié en permanence à la bague d'inviolabilité au moyen des bras de liaison. Ces bras de liaison sont conformés par leur longueur de manière à permettre au corps de bouchon de s'éloigner axialement la bague d'inviolabilité, de se détacher du col et de pouvoir basculer à une position d'ouverture dans laquelle l'accès au récipient est libéré.

Le document US 5215204 décrit un exemple de réalisation de ce type de bouchon.

Cependant, le bouchon inséparable tel que décrit présente l'inconvénient qu'une fois que le corps de bouchon est dans la position d'ouverture, les bras de liaison, en combinaison avec la force élastique des charnières, tendent à ramener le corps de bouchon au-dessus de l'ouverture du col. Ceci crée un état semi-ouvert du récipient, c'est-à-dire un état dans lequel l'ouverture du col est partiellement libérée. Cet état semi-ouvert gêne l'écoulement du liquide hors du récipient et oblige l'utilisateur à tenir le corps du bouchon dans une position ouverture pour laquelle l'ouverture du col est complètement libérée.

Le document WO2009/002057A2 décrit un exemple de bouchon selon le préambule de la revendication 1.

Ainsi, l'invention a pour objectif de proposer un bouchon assurant la bonne étanchéité de la bouteille et garantissant l'inviolabilité. Ce bouchon est pratique à utiliser tout en garantissant un confort d'utilisation.

### Résumé de l'invention

Avec ces objectifs en vue, l'invention propose un bouchon pour récipient à col fileté, comprenant :
- un corps de bouchon comprenant une jupe sensiblement tubulaire centrée sur un axe longitudinal et des moyens pour sa venue en prise avec le col du récipient, le corps de bouchon étant monté pivotant entre une position de fermeture dans laquelle le corps de bouchon obture une ouverture du col et une position d'ouverture dans laquelle le corps de bouchon est dégagé de l'ouverture du corps pour permettre l'accès à l'intérieur du récipient ;
- une bague d'inviolabilité centrée sur l'axe longitudinal et comprenant des moyens pour sa venue en prise avec une collerette du col ; et
- deux bras de liaison s'étendant selon une direction angulaire, les bras de liaison étant reliés d'une part à la bague d'inviolabilité et d'autre part au corps de bouchon.

Selon l'invention, le bouchon comprend un organe de blocage situé entre les deux bras de liaison. L'organe de blocage comprend une première partie située au niveau du corps de bouchon et une deuxième partie située au niveau de la bague d'inviolabilité, les première et deuxième parties étant constituées de matière pleine. Enfin, la première partie et la deuxième partie de l'organe de blocage coopèrent l'une avec l'autre par une liaison d'appui pour permettre le maintien du bouchon dans une position d'ouverture complète dans laquelle l'ouverture du col est complètement dégagée.

De plus, selon l'invention, la première partie de l'organe de blocage est formée d'un ergot faisant saillie vers l'extérieur, l'ergot comprenant un bord extérieur, la deuxième partie de l'organe de blocage est formée d'un îlot de matière pleine relié de part et d'autre aux deux bras de liaison, l'îlot comprenant une extrémité supérieure qui dessine un arc de cercle; et la deuxième partie comprend une gorge réalisée au voisinage de l'extrémité supérieure de l'îlot, ladite gorge formant à la fois un siège d'appui sur lequel s'appuie le bord extérieur de l'ergot, et un moyen pour retenir l'ergot lorsque le corps de bouchon est en position d'ouverture complète.

A noter que le corps du bouchon est monté pivotant entre plusieurs positions d'ouverture. En effet, le corps du bouchon peut basculer de la position de fermeture à une position à peine ouverte dans laquelle seule une partie de l'ouverture du col est libérée, ou à une position d'ouverture extrême dans laquelle l'inclinaison du corps de bouchon par rapport à la bague d'inviolabilité est maximale. Lorsque le corps de bouchon est en position d'ouverture extrême, on peut aussi dire que le récipient est en position de pleine ouverture.

La position d'ouverture complète peut être une position intermédiaire entre la position à peine ouverte et la position d'ouverture extrême. De manière générale, le corps de bouchon est dans une position d'ouverture complète lorsqu'il forme avec la bague d'inviolabilité un angle supérieur à 90°.

Dans le bouchon proposé, l'organe de blocage est pour but de maintenir le corps de bouchon dans une position d'ouverture complète. Précisément, la première partie et la deuxième partie de l'organe de blocage s'appuient l'une sur l'autre de façon à maintenir le corps du bouchon décalé par rapport à l'ouverture du col pour qu'elle soit complètement dégagée.

Ainsi, l'écoulement du liquide n'est plus gêné par le corps de bouchon. Le bouchon est donc pratique à utiliser. L'utilisateur n'a qu'à ouvrir le bouchon jusqu'à ce que le corps de bouchon soit immobilisé au moyen de l'organe de blocage. Ensuite, il peut verser librement le liquide contenu dans le récipient sans avoir besoin de tenir le corps du bouchon.

En outre, grâce à l'organe de blocage, le bouchon garantit une sécurité de l'utilisation, car le corps de bouchon n'est plus en position de pouvoir retenir une quantité résiduelle du liquide après le versement. Autrement dit, le corps de bouchon reste sec et peut être manipulé sans gêne pour la fermeture du bouchon.

Selon des modes de réalisation préférés de l'invention :
- la deuxième partie a une épaisseur variable selon l'axe longitudinal avec la portion la plus mince située au voisinage de l'extrémité supérieure de l'îlot ; et la portion la plus mince comprend une face extérieure sur laquelle est réalisée la gorge ;
- la face extérieure de la portion la plus mince est une face biseautée ;
- le bord extérieur de l'ergot qui est en appui sur la gorge est un bord supérieur arrondi ;
- la deuxième partie de l'organe de blocage présente la forme d'un segment de cercle;
- le corps de bouchon est monté pivotant par rapport à la bague d'inviolabilité au moyen des charnières ; chaque charnière est formée d'une branche de maintien à faible épaisseur de manière à pouvoir se plier sur elle-même ;
- les branches de maintien s'étendent depuis le corps de bouchon en direction de la bague d'inviolabilité ; les deux branches de maintien sont disposées de part et d'autre de la première partie de l'organe de blocage et reliées toutes les deux à la deuxième partie de l'organe de blocage ;
- la jonction entre la deuxième partie et chacune des branches de maintien est une zone amincie et souple. Chacun des bras de liaison peut être relié à la fois au corps de bouchon par l'intermédiaire d'une branche de maintien correspondante et à la deuxième partie de l'organe de blocage ;
- le corps de bouchon, la bague d'inviolabilité et l'organe de blocage peuvent être formés en une seule pièce monobloc.

Un autre objet de l'invention concerne un ensemble comportant un récipient à col fileté et un bouchon selon l'invention ou un de ses modes de réalisation préférés.

### Brève description des figures

D'autres caractéristiques et avantages de l'invention apparaîtront au cours de la lecture de la description détaillée qui va suivre pour la compréhension de laquelle on se reportera aux dessins annexés dans lesquels :
[Fig.1] - la figure 1 est une vue en perspective d'un bouchon selon un exemple de réalisation de l'invention, le bouchon étant dans un état fermé ;
[Fig.2] - la figure 2 est une vue détaillée de la zone référencée Il sur la figure 1 ;
[Fig.3] - la figure 3 est une vue partielle, en coupe selon un plan passant par la ligne III-III et par un axe longitudinal X-X' illustrés sur la figure 1 ;
[Fig.4] - la figure 4 est la même vue que la figure 3, mais avec le bouchon dans un état ouvert dans lequel le corps de bouchon est dans une position d'ouverture complète et extrême ;
[Fig.5] - la figure 5 est une vue partielle, en coupe selon un plan passant par la ligne V-V et par l'axe longitudinal X-X' illustrés sur la figure 1 ;
[Fig.6] - la figure 6 est une vue partielle et en perspective du bouchon de la figure 1 et montre le bouchon sous un autre angle ;
[Fig.7]- la figure 7 est une vue en perspective du bouchon de la figure 1 monté sur un col de récipient en état fermé ;
[Fig.8]- la figure 8 est la même vue que la figure 7 avec le bouchon qui est en train de s'ouvrir ;
[Fig.9]- la figure 9 est une vue en perspective du bouchon monté sur le col du récipient dans un état ouvert dans lequel le corps du bouchon est dans une position d'ouverture complète ;
[Fig.10]- la figure 10 est une vue perspective du bouchon dans une position d'ouverture extrême.

### Description détaillée de l'invention

Les figures représentent un bouchon 1 destiné à être monté sur un col 21 d'un récipient 2. Le col 21 et le récipient 2 sont représentés sur les figures 8 et 9.

Sur la figure 1, le bouchon 1 comprend un corps de bouchon 10 et une bague d'inviolabilité 11. Le corps de bouchon 10 comprend ici une jupe latérale 101 ayant une forme de cylindre droit d'axe révolution X-X'. Ledit axe est considéré comme axe longitudinal du bouchon 1. La jupe latérale 101 comprend des nervures 103 qui s'étendent tous selon l'axe longitudinal X-X' et sont réparties de manière uniforme sur toute la face externe de la jupe latérale 101. Ainsi, ces nervures 103 permettent une meilleure accroche des doigts de l'utilisateur au corps de bouchon 10 lorsqu'il saisit le corps de bouchon 10 pour ouvrir ou fermer le bouchon 1.

Le corps de bouchon 10 comprend en outre un plateau 102 orienté perpendiculairement à l'axe longitudinal X-X' et relié à sa périphérie à la jupe latérale 101. Le plateau 102 forme ainsi un fond du bouchon 1.

De manière connue et comme observé sur la figure 9, le corps de bouchon 10 comprend en outre les nervures hélicoïdales 108 qui sont destinées à venir en prise avec des nervures hélicoïdales complémentaires 24 qui sont pratiquées sur le col 20 du récipient 2. Les nervures hélicoïdales 108 du corps de bouchon sont réalisées sur une face interne de la jupe latérale 101. Une bague d'inviolabilité 11 est dans le prolongement de la jupe latérale 101 du corps de bouchon 10. La bague d'inviolabilité 11 est reliée au corps de bouchon 10 par l'intermédiaire des bras de liaison 12, ici au nombre de deux, et qui sont eux-mêmes reliés au corps de bouchon 10 via un organe de blocage 13 et des branches de maintien 14.

En outre, avant la toute première ouverture du bouchon, le corps de bouchon 10 est relié à la bague d'inviolabilité 11 par des ponts frangibles qui sont répartis sur la circonférence du bouchon. Les ponts frangibles sont conformés pour se rompre lors de la rotation du corps de bouchon 10 par rapport à la bague d'inviolabilité 11.

Dans l'exemple illustré, les bras de liaison 12 sont formés dans la bague d'inviolabilité 11. Pour ce faire, un évidement angulaire 113 est réalisé dans la bague 11 pour former une partie du bas 111 et une partie du haut 112 séparées par l'évidement 113. La partie du bas 111 est destinée à être attachée à une collerette du col tandis que la partie du haut 112 forme les bras de liaison 12. La jonction entre la partie du bas 111 et la partie du haut 112 marque la fin de l'évidement angulaire 113.

Ici, l'évidement angulaire 113 est continu et sert également à séparer la partie du bas 111 de l'organe de blocage 13.

Selon l'invention et comme dans cet exemple, le corps de bouchon 10 est monté pivotant par rapport à la bague d'inviolabilité 11 entre une position de fermeture et au moins une d'ouverture.

Dans la position de fermeture, le plateau 102 du corps de bouchon 10 est dans une position horizontale et située juste au-dessus une ouverture 20 du col 21 de sorte à obturer complètement cette ouverture. Ici, les termes « horizontal » et « vertical » sont définis avec un bouchon monté sur un récipient tenu debout sur une surface plane. Le récipient se tient debout selon un axe vertical. La direction horizontale est perpendiculaire à cet axe vertical. Le bouchon 1 tel qu'illustré sur la figure 1 ou sur la figure 7 est dans la position de fermeture.

Dans une position d'ouverture, le plateau 102 du corps de bouchon 10 ne recouvre plus la totalité de l'ouverture 20 du col, ce qui permet de libérer cette ouverture 20 et donc l'accès à l'intérieur du récipient. Ainsi, le corps de bouchon 10 en position d'ouverture permet donc de verser le liquide à partir du récipient 2.

Le corps de bouchon 10 peut basculer entre plusieurs positions d'ouverture parmi lesquelles il y a la position d'ouverture complète dans laquelle le corps de bouchon 10 est désaxé par rapport à l'ouverture du col et se trouve vers l'extérieur par rapport au récipient 2 de manière à laisser l'ouverture 20 à découvert. La figure 9 représente un exemple de la position d'ouverture complète du corps de bouchon 10.

De plus, le corps de bouchon 10 peut se trouver aussi à une position d'ouverture extrême dans laquelle l'inclinaison de celui-ci est au maximum. Ici, dans la position d'ouverture extrême, le corps de bouchon 10 est retourné de 180° par rapport à sa position de fermeture, comme on peut le voir sur la figure 10.

Le pivotement du corps de bouchon 10 est effectué au moyen des charnières 15. Celles-ci sont formées par les branches de maintien 14 présentant une épaisseur suffisamment faible pour qu'elles puissent se plier sur elle-même. L'axe des charnières 15 forme l'axe de pivotement. On définit comme direction transversale la direction qui est sensiblement parallèle à l'axe de pivotement.

Selon l'invention et comme illustré dans cet exemple, l'organe de blocage 13 est disposé entre les deux bras de liaison 12 et sert à maintenir le corps de bouchon 10 dans une position d'ouverture complète, et précisément dans la position d'ouverture extrême.

Sur la figure 2, on peut observer que l'organe de blocage 13 est composé d'une première partie 131 située au niveau du corps de bouchon 10 et d'une deuxième partie 132 située au niveau de la bague d'inviolabilité 11.

Ici, la première partie 131 est formée d'un ergot, ou une bande saillante, qui fait saillie vers l'extérieur dans une direction radiale.

La deuxième partie 132 est formée d'un îlot de matière pleine relié de part et d'autre aux deux bras de liaison 12. Ici, l'îlot présente la forme d'un segment de cercle. Décrit autrement, l'îlot comprend une extrémité supérieure 137 qui dessine un arc de cercle.

La deuxième partie 132 de l'organe de blocage 13 est reliée également à deux branches de maintien 14. Celles-ci s'étendent directement depuis le corps de bouchon 10 selon la direction longitudinale et situées respectivement de chaque côté de la première partie 131.

Comme observé sur la figure 3, la deuxième partie 132 a une épaisseur variable selon la direction longitudinale. Plus on est proche du corps de bouchon 10, plus la deuxième partie 132 est mince. La portion la plus mince 136 de la deuxième partie est située au voisinage de l'extrémité supérieure 137.

La portion la plus mince 136 comprend une face extérieure 135 qui est une face biseautée vers l'intérieur du bouchon. En d'autres termes, selon l'épaisseur, la portion la plus mince 136 est en forme de biseau.

Ici, l'épaisseur est mesurée selon la direction radiale, la longueur est mesurée selon la direction longitudinale et la largeur est mesurée selon la direction transversale.

Selon l'invention et comme dans cet exemple, une gorge 134 est réalisée sur la face extérieure biseautée 135. La gorge 134 s'étend sur toute la largeur de la face extérieure biseautée 135.

La gorge 134 est conformée pour former un siège d'appui sur lequel se repose la première partie 131 et pour former un moyen pour retenir l'ergot lorsque le corps de bouchon atteint la position d'ouverture extrême, comme illustré sur la figure 4.

De manière plus précise, dans l'exemple illustré, l'ergot formant la première partie 131 de l'organe de blocage comprend un bord supérieur externe 133 qui s'appuie sur la gorge 134 lorsque le corps de bouchon 10 est dans la position d'ouverture extrême.

La gorge 134, de par sa configuration, est bornée axialement par deux bandes 138, 139 légèrement en saillie. Ainsi, au moins la bande inférieure 139 empêche temporairement l'ergot 131 de glisser hors de la gorge 134. Autrement dit, la présence des bandes saillantes permet de retenir l'ergot 131 en appui sur la gorge 134 et de vaincre la force élastique des branches de maintien 14 formant charnière et des bras de liaison 12, qui ont tendance à rappeler le corps de bouchon 10 vers la bague d'inviolabilité 11.

De cette manière, le corps de bouchon 10 est maintenu en position d'ouverture extrême pour ne pas gêner le versement du liquide à partir du récipient. De plus, le corps de bouchon 10 se tient dans cette position sans avoir besoin d'intervention de l'utilisateur. Une fois que le versement du liquide est fini, l'utilisateur peut appliquer une force suffisante pour faire sortir l'ergot 131 de la gorge 134 et puis faire basculer le corps de bouchon dans la position de fermeture pour fermer le récipient.

Ici, le bord supérieur externe 133 est légèrement arrondi pour faciliter le glissement de l'ergot sur la face externe 135 de la deuxième partie 132.

Il apparaît aux figures 2, 5 et 6 que chacune des branches de maintien 14 est reliée à la deuxième partie 132. La jonction 19 entre chacune de ces branches 14 et la deuxième partie 132 présente une épaisseur e1 inférieure à celle de la deuxième partie 132 (e3) et à celle de la branche de maintien 14 (e2). Cette jonction 19 d'épaisseur moindre forme une zone souple qui accorde plus de mobilité au corps de bouchon 10, ce qui permet de faciliter la manipulation du corps de bouchon 10 lors de l'ouverture et de la fermeture du bouchon 1. La jonction 19 permet également de faciliter la flexion des branches de maintien 14 au niveau de la jonction pour assurer un bon positionnement de l'ergot 131 par rapport à la deuxième partie 132 lorsque l'ergot 131 vient en contact avec cette deuxième partie 132.

Ici, nous avons deux charnières 15, car les branches de maintien 14 sont au nombre de deux.

Les charnières 15 sont situées au-dessus de la gorge 134. Autrement dit, les charnières 15 sont décalées axialement vers le haut par rapport à la gorge 134.

Sur la figure 6, la jupe latérale 101 se termine en bas par un volet inférieur 104. Par une vue de dessus, le volet inférieur 104 forme un cercle ouvert avec deux extrémités libres 105. L'organe de blocage 13 et les branches de maintien 14 sont disposés dans l'espace séparant les deux extrémités libres 105 du volet 104.

Selon l'invention et comme dans cet exemple, les extrémités libres 105 du volet sont situées à distance des branches de maintien 14 de façon à former un premier espace traversant 16, s'étendant longitudinalement, entre chaque extrémité libre 105 et le côté extérieur 141 de la branche de maintien 14 correspondante. Ici, le côté extérieur 141 d'une branche de maintien 14 est celui qui est le plus éloigné de l'ergot 131 dans la direction transversale. D'un autre côté, le volet inférieur 104 est situé au-dessus et à l'écart des bras de liaison 12 de manière à former un deuxième espace traversant 17 s'étendant angulairement.

Le volet inférieur 104, les branches de maintien 14 et les bras de liaison 12 sont agencées de sorte que le premier espace traversant 16 débouche dans le deuxième espace traversant 17 pour former un espace traversant résultant 18 continu qui présente une forme en L. Décrit autrement, le premier espace traversant 16 et le deuxième espace traversant 17 se joignent et forment ici un angle droit.

Cette disposition particulière permet d'avoir une attache solide entre le corps de bouchon et la bague d'inviolabilité tout en permettant une grande flexibilité de basculement du corps de bouchon.

Les figures 7 à 9 illustrent les différentes étapes de l'ouverture du bouchon 1 décrit précédemment. L'organe de blocage 13 n'est pas illustré en détail sur ces figures.

Ici, il s'agit d'une toute première ouverture du bouchon 1.

Sur la figure 7, le bouchon 1 est complètement fermé. Le corps de bouchon 10 est dans la position de fermeture. Des ponts frangibles, non représentés sur les figures, relient le corps de bouchon 10 à la bague d'inviolabilité 11. Pour ouvrir le bouchon, l'utilisateur réalise une première étape pendant laquelle il saisit le corps de bouchon 10 dans une main et le récipient 2 dans l'autre main, et ensuite l'utilisateur fait tourner le bouchon 10 dans un sens illustré par la flèche R sur la figure 7. Suite à cette action, les ponts frangibles se rompent, ce qui indique que le bouchon ou le récipient a été déjà ouvert. Le corps de bouchon 10 est désormais délié de la bague d'inviolabilité 11.

A l'étape suivante, l'utilisateur soulève le corps de bouchon 10 pour l'éloigner axialement de la bague d'inviolabilité 11 comme illustré sur la figure 8. Les bras de liaison 12 se ploient progressivement avec la montée du corps de bouchon 10. L'élasticité des bras de liaison 12 permet cet éloignement du corps de bouchon 10 de la bague d'inviolabilité.

Ensuite, le corps de bouchon 10 bascule vers l'extérieur du récipient 2 en faisant un pivotement autour de l'axe des charnières 15. Le corps de bouchon 10 atteint une position d'ouverture complète comme illustré sur la figure 9.

Enfin, dans l'exemple illustré et comme montré sur la figure 10, le corps de bouchon 10 continue à pivoter jusqu'à atteindre la position d'ouverture extrême qui sera maintenue par l'organe de blocage 13.

Le bouchon 1 décrit à titre illustratif de l'objet de l'invention présente plusieurs avantages. Le bouchon assure la bonne étanchéité du récipient tout en indiquant l'état d'usage de ce récipient, s'il est déjà ouvert ou non. Le bouchon, par l'organe de blocage, est maintenu ouvert et libère complètement l'ouverture du col pour ne pas gêner l'écoulement du liquide. Enfin, en restant dans la position ouverte complète, le bouchon, précisément le corps de bouchon, ne sera pas au contact du liquide sortant du récipient et restera sec pendant et après le versement du liquide..

## Revendications

1. Bouchon (1) pour récipient (2) à col fileté (21), comprenant :
- un corps de bouchon (10) comprenant une jupe sensiblement tubulaire centrée sur un axe longitudinal (X-X') et des moyens (108) pour sa venue en prise avec le col du récipient, le corps de bouchon étant monté pivotant entre une position de fermeture dans laquelle le corps de bouchon obture une ouverture du col et une position d'ouverture dans laquelle le corps de bouchon est dégagé de l'ouverture (20) du col pour permettre l'accès à l'intérieur du récipient ;
- une bague d'inviolabilité (11) centrée sur l'axe longitudinal (X-X') et comprenant des moyens pour sa venue en prise avec une collerette du col ; et
- deux bras de liaison (12) s'étendant selon une direction angulaire, les bras de liaison étant reliés d'une part à la bague d'inviolabilité et d'autre part au corps de bouchon ;
le bouchon comprenant un organe de blocage (13) situé entre les deux bras de liaison ;
l'organe de blocage (13) comprenant une première partie (131) située au niveau du corps de bouchon et une deuxième partie (132) située au niveau de la bague d'inviolabilité, les première et deuxième parties étant constituées de matière pleine et
la première partie et la deuxième partie de l'organe de blocage coopérant l'une avec l'autre par une liaison d'appui pour permettre le maintien du corps de bouchon dans une position d'ouverture complète dans laquelle le corps de bouchon est complètement dégagé de l'ouverture du col,
la première partie (131) de l'organe de blocage (13) étant formée d'un ergot faisant saillie vers l'extérieur, l'ergot (131) comprenant un bord extérieur (133) ;
**caractérisé en ce que** :
- la deuxième partie (132) de l'organe de blocage (13) est formée d'un îlot de matière pleine relié de part et d'autre aux deux bras de liaison (12), l'îlot comprenant une extrémité supérieure (137) qui dessine un arc de cercle; et
- la deuxième partie (132) comprend une gorge réalisée au voisinage de l'extrémité supérieure (137) de l'îlot, ladite gorge formant à la fois un siège d'appui sur lequel s'appuie le bord extérieur de l'ergot, et un moyen pour retenir l'ergot lorsque le corps de bouchon (10) est en position d'ouverture complète.

2. Bouchon (1) selon la revendication précédente, **caractérisé en ce que** :
- la deuxième partie (132) a une épaisseur variable selon l'axe longitudinal (X-X') avec la portion la plus mince (136) située au voisinage de l'extrémité supérieure (137) de l'îlot, et
- la portion la plus mince (136) comprend une face extérieure (135) sur laquelle est réalisée la gorge (134).

3. Bouchon (1) selon la revendication précédente, **caractérisé en ce que** la face extérieure (135) de la portion la plus mince (136) est une face biseautée.

4. Bouchon (1) selon l'une des revendications précédentes, **caractérisé en ce que** le bord extérieur (133) de l'ergot qui est en appui sur la gorge (134) est un bord supérieur arrondi.

5. Bouchon (1) selon l'une des revendications précédentes, **caractérisé en ce que** le corps de bouchon (10) est monté pivotant par rapport à la bague d'inviolabilité au moyen des charnières (15), **en ce que** chaque charnière (15) est formée d'une branche de maintien (14) à faible épaisseur de manière à pouvoir se plier sur elle-même.

6. Bouchon (1) selon la revendication précédente, **caractérisé en ce que** les branches de maintien (14) s'étendant depuis le corps de bouchon (10), et disposées de part et d'autre de la première partie (131) de l'organe de blocage (13), lesdites branches étant reliées toutes les deux à la deuxième partie (132) de l'organe de blocage (13).

7. Bouchon (1) selon la revendication précédente, **caractérisé en ce que** la jonction (19) entre la deuxième partie (132) et chacune des branches de maintien (14) est une zone amincie et souple.

8. Ensemble comportant un récipient (2) à col fileté et un bouchon (1) selon l'une des revendications précédentes.

## Patentansprüche

1. Kappe (1) für einen Behälter (2) mit einem Gewindehals (21), umfassend:
- einen Kappenkörper (10) umfassend einen im Wesentlichen röhrenförmigen Mantel, der auf einer Längsachse (X-X') zentriert ist, und Mittel (108) für seinen Eingriff mit dem Hals des Behälters, wobei der Kappenkörper zwischen einer geschlossenen Position, in der der Kappenkörper eine Öffnung des Halses verschließt, und einer geöffneten Position, in der der Kappenkörper von der Öffnung (20) des Halses gelöst ist, um den Zugang zu dem Inneren des Behälters zu ermöglichen, drehbar montiert ist;
- einen Originalitätssicherungsring (11), der auf der Längsachse (X-X') zentriert ist und Mittel für seinen Eingriff mit einem Flansch des Halses umfasst; und
- zwei Verbindungsarme (12), die sich in einer Winkelrichtung erstrecken, wobei die Verbindungsarme auf der einen Seite mit dem Originalitätssicherungsring und auf der anderen Seite mit dem Kappenkörper verbunden sind;
wobei die Kappe ein Blockierorgan (13) umfasst, das zwischen den zwei Verbindungsarmen angeordnet ist;
das Blockierorgan (13) umfassend einen ersten Teil (131), der an dem Kappenkörper angeordnet ist, und einen zweiten Teil (132), der an dem Originalitätssicherungsring angeordnet ist, wobei der erste und der zweite Teil aus massivem Material bestehen; und
wobei der erste Teil und der zweite Teil des Blockierorgans über eine Auflageverbindung miteinander zusammenwirken, um das Halten des Kappenkörpers in einer vollständig geöffneten Position zu ermöglichen, in der der Kappenkörper vollständig von der Öffnung des Halses gelöst ist,
wobei der erste Teil (131) des Blockierorgans (13) aus einem nach außen vorstehenden Stift gebildet ist, der Stift (131) umfassend eine Außenkante (133);
**dadurch gekennzeichnet, dass:**
- der zweite Teil (132) des Blockierorgans (13) aus einer Insel aus massivem Material gebildet ist, die auf beiden Seiten mit den zwei Verbindungsarmen (12) verbunden ist, die Insel umfassend ein oberes Ende (137), das einen Kreisbogen zeichnet; und
- der zweite Teil (132) eine Nut umfasst, die in der Nähe des oberen Endes (137) der Insel ausgeführt ist, wobei die Nut sowohl einen Auflagesitz, auf dem die Außenkante des Stifts aufliegt, als auch ein Mittel zum Zurückhalten des Stifts bildet, wenn sich der Kappenkörper (10) in der vollständig geöffneten Position befindet.

2. Kappe (1) nach dem vorstehenden Anspruch, **dadurch gekennzeichnet, dass:**
- der zweite Teil (132) eine variable Dicke entlang der Längsachse (X-X') hat, wobei der schmalste Abschnitt (136) in der Nähe des oberen Endes (137) der Insel angeordnet ist, und
- der schmalste Abschnitt (136) eine Außenseite (135) umfasst, auf der die Nut (134) ausgeführt ist.

3. Kappe (1) nach dem vorstehenden Anspruch, **dadurch gekennzeichnet, dass** die Außenseite (135) des schmalsten Abschnitts (136) eine abgeschrägte Seite ist.

4. Kappe (1) nach einem der vorstehenden Ansprüche, **dadurch gekennzeichnet, dass** die Außenkante (133) des Stifts, der auf der Nut (134) aufliegt, eine abgerundete Oberkante ist.

5. Kappe (1) nach einem der vorstehenden Ansprüche, **dadurch gekennzeichnet, dass** der Kappenkörper (10) mittels der Scharniere (15) drehbar in Bezug auf den Originalitätssicherungsring montiert ist, **dass** jedes Scharnier (15) aus einem Halteschenkel (14) mit geringer Dicke gebildet ist, so dass es in sich selbst gebogen werden kann.

6. Kappe (1) nach dem vorstehenden Anspruch, **dadurch gekennzeichnet, dass** sich die Halteschenkel (14) von dem Kappenkörper (10) erstrecken und auf beiden Seiten des ersten Teils (131) des Blockierorgans (13) eingerichtet sind, wobei die Schenkel beide mit dem zweiten Teil (132) des Blockierorgans (13) verbunden sind.

7. Kappe (1) nach dem vorstehenden Anspruch, **dadurch gekennzeichnet, dass** der Verbindungspunkt (19) zwischen dem zweiten Teil (132) und jedem der Halteschenkel (14) ein verdünnter und flexibler Bereich ist.

8. Einheit, die einen Behälter (2) mit Gewindehals und ein Kappe (1) nach einem der vorhergehenden Ansprüche aufweist.

## Claims

1. A cap (1) for a container (2) with a threaded neck (21), comprising:
- a cap body (10) having a substantially tubular skirt centered on a longitudinal axis (X-X') and means (108) for engaging with the neck of the container, the cap body being pivotably mounted between a closed position in which the cap body closes off an opening of the neck and an open position in which the cap body is disengaged from the opening (20) of the neck in order to allow access to the inside of the container;
- a tamper-evident band (11) centered on the longitudinal axis (X-X') and comprising means for engaging with a collar of the neck; and
- two connection arms (12) extending in an angular direction, the connection arms being connected to the tamper-evident band and to the cap body;
the cap comprising a locking member (13) positioned between the two connection arms;
the locking member (13) comprising a first portion (131) located at the cap body and a second portion (132) located at the tamper-evident band, the first and second portions consisting of solid material; and
the first portion and the second portion of the locking member interacting with each other via a bearing connection in order to allow the cap body to be held in a fully open position in which the cap body is fully disengaged from the opening of the neck,
the first portion (131) of the locking member (13) consisting of an outwardly projecting lug, the lug (131) having an outer edge (133);
**characterized in that:**
- the second portion (132) of the locking member (13) consists of a block of solid material connected on both sides to the two connection arms (12), the block comprising an upper end (137) which forms an arc of a circle; and
- the second portion (132) comprises a groove provided in the vicinity of the upper end (137) of the block, said groove forming both a bearing point on which the outer edge of the lug bears, and a means for retaining the lug when the cap body (10) is in the fully open position.

2. The cap (1) according to the preceding claim, **characterized in that:**
- the second portion (132) has a variable thickness along the longitudinal axis (X-X') with the thinnest portion (136) located in the vicinity of the upper end (137) of the block, and
- the thinnest portion (136) has an outer face (135) on which the groove (134) is provided.

3. The cap (1) according to the preceding claim, **characterized in that** the outer face (135) of the thinnest portion (136) is a beveled face.

4. The cap (1) according to any of the preceding claims,
**characterized in that** the outer edge (133) of the lug which bears against the groove (134) is a rounded upper edge.

5. The cap (1) according to any of the preceding claims,
**characterized in that** the cap body (10) is pivotably mounted relative to the tamper-evident band by means of hinges (15), **in that** each hinge (15) consists of a retaining limb (14) having a small thickness so as to be able to fold on itself.

6. The cap (1) according to the preceding claim, **characterized in that** the retaining limbs (14) extend from the cap body (10), and are arranged on either side of the first portion (131) of the locking member (13), both of said limbs being connected to the second portion (132) of the locking member (13).

7. The cap (1) according to the preceding claim, **characterized in that** the intersection (19) between the second portion (132) and each of the retaining limbs (14) is a thinned and flexible area.

8. An assembly comprising a container (2) with a threaded neck and a cap (1) according to any of the preceding claims.
